# EUROPÄISCHE PATENTSCHRIFT

(11) **EP 1 076 739 B1**
(45) Veröffentlichungstag und Bekanntmachung des Hinweises auf die Patenterteilung: **07.04.2004**
(21) Anmeldenummer: 98960988.8
(22) Anmeldetag: 30.12.1998
(51) Int. Cl.: E03C 1/298, E03D 13/00

(54) **GERUCHSVERSCHLUSS FÜR EIN URINAL**
STENCH TRAP FOR A URINAL
SIPHON POUR URINOIR

(30) Priorität: 05.05.1998 CH 100198
(43) Veröffentlichungstag der Anmeldung: 21.02.2001
(73) Patentinhaber: Urimat Holding AG, 6072 Sachseln (CH)
(72) Erfinder: Keller, Hans, 8635 Dürnten (CH)
(74) Vertreter: Gachnang, Hans Rudolf
(86) Internationale Anmeldenummer: PCT/CH1998/000565
(87) Internationale Veröffentlichungsnummer: WO 1999/057382

(56) Entgegenhaltungen:
- DE-B- 2 816 597
- DE-U- 29 803 397
- GB-A- 2 164 965

## Beschreibung

Gegenstand der Erfindung ist ein Geruchsverschluss für ein Urinal gemäss Oberbegriff des Patentanspruches 1.

Aus dem Stand der Technik sind Urinale bekannt, die nach jeder Benutzung mit Wasser gespült werden müssen. Durch die Reduktion der Spülwassermenge infolge höherer Wasserpreise und/oder geringer zur Verfügung stehender Wassermenge benötigen solche Urinale einen unverhältnismässig hohen Reinigungsaufwand. Durch die Vermengung von Urin mit Wasser wird die Bildung von Urinstein gefördert und nicht nur Teile des Urinals, sondern insbesondere auch die von diesem wegführende, einen Siphon aufweisende Abflussleitung wird innert weniger Monate durch Aufbau von Urinstein im Querschnitt vermindert und muss folglich gereinigt werden. Nebst den hohen Kosten für das notwendige Spülwasser kommen solche für die periodische Reinigung/Reparatur der Leitungen hinzu.

Es sind aus diesen Gründen schon wasserlose Urinale vorgeschlagen worden. Aus der DE-A1 28 16 597 (Ernst) ist ein topfförmiger Einsatz bekannt, der in eine am tiefsten Punkt des Urinals befindliche Ausnehmung eingesteckt und mit dem Ablaufrohr verbunden wird. Im Einsatz ist ein ringförmiger Raum ausgebildet, in welchen von oben ein zylindermantelförmiges Rohr eingeschoben wird, welches den ringförmigen Raum in zwei Bereiche, einen inneren und einen äusseren unterteilt, die miteinander verbunden sind und eine Geruchssperre, bzw. einen Siphon bilden. Im äusseren Ringraum ist eine Sperrflüssigkeit von geringerer Dichte als Wasser, z.B. Oel, vorhanden. Der in den Behälter eintretende Urin durchquert wegen seines höheren spezifischen Gewichts die Sperrflüssigkeit und gelangt so in den Ablauf und von dort zur Kanalisation. Diese Vorrichtung hat den Nachteil, dass die Sperrflüssigkeit, die zusätzlich desinfizierende Wirkstoffe und allenfalls Duftstoffe enthalten kann, bei der periodischen Reinigung des Urinals mit einem starken Wasserschwall sukzessive durch die starke Strömung des Wassers durch die Sperrflüssigkeit hindurch weggespült wird und somit ihre Wirkung verliert.

In der internationalen Patentanmeldung WO-A-97/15735 wird ein Einsatz für ein wasserloses Urinal mit einer Sperrflüssigkeit offenbart, welches durch die spezielle geometrische Ausbildung des Einsatz-Behälters das Wegschwemmen der Sperrflüssigkeit verhindern soll. Auch wenn das Wegschwemmen der Sperrflüssigkeit dort im wesentlichen verhindert wird, lässt sich dennoch nicht vermeiden, dass dessen Wirkstoffe, die notwendig sind um einen einwandfreien Geruchsschutz zu bilden, sukzessive abgebaut werden und folglich auch bei dieser Anordnung die Sperrflüssigkeit häufig ersetzt werden muss. Auch sind Stoffe, welche für die Sperrflüssigkeit eingesetzt werden, nicht völlig unbedenklich und können zu Problemen bei der Abwasseraufbereitung führen. Zusätzliche Schwierigkeiten bietet die Überwachung des momentanen Zustands der Sperrflüssigkeit, da diese direkt nicht einsehbar ist und im Prinzip nur die Nase entscheidet, ob noch genügend davon vorhanden ist oder ob diese bereits abgebaut oder doch weggespült ist.

Die Aufgabe der vorliegenden Erfindung ist die Schaffung eines Geruchsverschlusses, welcher ohne Sperrflüssigkeit auskommt.

Gelöst wird diese Aufgabe durch einen Geruchsverschluss mit den Merkmalen des Patentanspruches 1. Vorteilhafte Ausgestaltungen der Erfindung sind in den abhängigen Ansprüchen definiert.

Die erfindungsgemässe Anordnung arbeitet völlig ohne Sperrflüssigkeit und kann demzufolge, falls notwendig, periodisch ohne weiteres mit einem Wasserschwall gründlich gereinigt werden. Zudem liegt ein doppelter Geruchsverschluss vor, in dem zum einen die im Einsatz-Behälter gestaute Flüssigkeit, nämlich der Urin, den Geruch aus der Kanalisation einwandfrei sperrt und zudem als zweite Dichtung die linien- oder streifenförmige Anlage des Schwimmerkörpers an der Sammelfläche den Austritt von Gerüchen verhindert. Ein Aufbau von Urinstein entfällt vollständig, da die für dessen Bildung notwendigen Anteile von Wasser nicht vorhanden sind. Das bei der periodischen Reinigung allenfalls verwendete Wasser ist für den Aufbau von Urinstein vernachlässigbar, weil diese nur ganz kurzfristig mit dem Urinrest reagieren kann. Der Auftrieb des Auftriebskörpers ist derart bemessen, dass die sich im Deckel sammelnde Urinmenge (Flüssigkeitssäule) ausreicht, den Auftriebskörper zeitweilig so weit abzusenken bzw. anzuheben, dass der Urin nach unten abfliessen kann. Bei Verwendung eines kugelförmigen Auftriebskörpers liegt dieser zwangsläufig immer an der kreisrunden Öffnung an. Zusätzlich an der Öffnung angebrachte Dichtmittel können zur Erhöhung der Dichtigkeit angebracht sein. In einer besonderen Ausgestaltung der Erfindung kann unterhalb des ersten Behälterabschnitts, in welchem der Auftriebskörper schwimmt, ein Magnet angeordnet werden, mit welchem der Auftriebskörper sporadisch nach unten gezogen und so die oberhalb dessen Oberfläche befindliche Urinmenge vollständig abgeleitet werden kann. Auf diese Weise lässt sich in Zeiten, in denen das Urinal wenig benutzt wird, die gestaute Flüssigkeitsmenge sporadisch wegführen. Vorteilhafterweise wird der Magnet über einen durch eine lichtempfindliche Zelle gespeisten Kondensator erregt.

In einer weiteren Ausgestaltung der Erfindung weist der Auftriebskörper einen u-förmigen Querschnitt auf und bedeckt das obere Ende des Ablaufstutzens am Behälter. Durch diese Ausbildungsform entfällt das Einsetzen einer zusätzlichen, den Geruch zurückhaltenden Tauchwand.

Anhand illustrierter Ausführungsbeispiele wird die Erfindung näher erläutert. Es zeigen:
- Figur 1: eine Seitenansicht eines Urinals mit einer Ausnehmung zum Einsetzen eines austauschbaren Topfs,
- Figur 2: einen Querschnitt durch den Urin-Sammelbereich des Urinals und ein darin eingesetzter Topf,
- Figur 3: einen Längsschnitt durch den Behälter einer weiteren Ausgestaltung eines Topfs,
- Figur 4: einen Querschnitt durch den Topf längs Linie IV-IV in Figur 3,
- Figur 5: einen Längsschnitt durch eine weitere Ausgestaltung eines Topfs längs Linie V-V in Figur 6, Schwimmerkörper am Deckel anliegend,
- Figur 6: einen Querschnitt durch den Topf in Figur 5 längs Linie VI-VI,
- Figur 7: einen Längsschnitt durch eine weitere Ausgestaltung eines Topfs längs Linie VII-VII in Figur 8, Schwimmerkörper abgesenkt,
- Figur 8: einen Querschnitt durch den Topf in Figur 7 längs Linie VIII-VIII,
- Figur 9: eine Vorderansicht eines Urinals mit Solarzellen,
- Figur 10: einen Querschnitt durch den Topf in einer weiteren Ausgestaltung der Erfindung mit einer verschiebbaren magnetischen Hebevorrichtung,
- Figur 11: einen Querschnitt durch den Topf mit einem über dem Deckel liegenden kugelförmigen Schwimmerkörper,
- Figur 12: einen Querschnitt durch den Deckel mit einem kegelförmigen Auftriebskörper und
- Figur 13: einen Querschnitt durch den Deckel mit einem asymmetrischen Schwimmerkörper,
- Figur 14: eine Seitenansicht einer weiteren Ausgestaltung eines Geruchsverschlusses.

In Figur 1 ist mit Bezugszeichen 1 schematisch ein Urinal bezeichnet, welches an einer Wand 3 befestigt ist und unten über einen Auslaufstutzen 5 an einer Abwasserleitung 7 angeschlossen ist. Das Urinal 1 kann aus Keramik, Metall oder Kunststoff hergestellt sein und weist an der tiefsten Stelle seiner Auffangwanne 9 eine Ausnehmung 11 auf, an deren Basis der Auslaufstutzen 5 mündet. Im Übergang zwischen der Auffangwanne 9 und der Ausnehmung 11 ist vorzugsweise ein umlaufender Absatz 13 ausgebildet, auf welchem der Flansch 15 eines in die Ausnehmung 11 eingesetzten topfförmigen Einsatz-Behälters, kurz Topf 17 aufliegt.

In der ersten Ausgestaltung des einen Geruchsverschluss bildenden Topfes 17, der einen Mantel 19 umfasst und dessen Boden 21 von einem Ablaufstutzen 23 durchdrungen wird, ist ferner ein behälterförmiger Raum, fortan Schwimmerraum 25 genannt, angeordnet. Mindestens ein Teil seines Mantels kann mit dem Mantel 19 des Topfes 17 gemeinsam sein. Eine sehnenförmig verlaufende Wand 18 trennt den Schwimmerraum 25 von einen Überlaufraum 27 und dem oberen Teil 23 des Ablaufstutzens 5, der mit dem Kopfraum 28 des Überlaufraums 27 verbunden ist. Der obere Teil 23 kann durch zwei Wandteile 24 oder durch ein Rohr (nicht dargestellt) gebildet sein. Das obere Ende 22 des Teils 23 liegt in einem vertikalen Abstand zum Absatz 13.

Die obere Öffnung des Topfes 17 ist durch einen kegelstumpfförmigen Deckel 29, an dessen tiefster Stelle eine kreisrunde Öffnung 31 angebracht ist, abgedeckt. Die Öffnung 31 liegt über dem Schwimmerraum 25. Der Schwimmerraum 25 und der mindestens eine Überlaufraum 27 sind unten durch eine Verbindungsöffnung 37 miteinander verbunden.

Innerhalb des Schwimmerraums 25 liegt ein frei beweglicher Schwimmerkörper 33, im ersten Beispiel gemäss Figur 2 eine Kugel, deren spezifische Dichte geringer ist als die Dichte von Urin 35. Der Durchmesser D der Kugel ist grösser als der Durchmesser d der Öffnung 31 im Deckel 29.

Unterhalb des Flansches 15 am Deckel 29 kann ein O-Ring oder eine anders ausgebildete Dichtung 39 angeordnet sein.

Von oben in die Auffangwanne 9 fliessender Urin 35 sammelt sich auf dem Deckel 29. Sobald die Flüssigkeitssäule über der Öffnung 31 im Deckel 29 gewichtmässig den Auftrieb des Schwimmerkörpers 33 im Schwimmerraum 25 übersteigt und folglich grösser als die Anpresskraft des Schwimmerkörpers 33 am Deckel 29 ist, wird der Schmimmerkörper 33 nach unten gedrückt und der angesammelte Urin 35 kann durch den sich öffnenden Spalt nach unten abfliessen. Er gelangt dann in den Schwimmerraum 25, von dort durch die Durchtrittsöffnung 37 zum Überlaufraum 27 und danach in den Ablaufstutzen 5. Die Oberkante des oberen Teils 23 des Ablaufstutzens 5 liegt auf einer Höhe, welche sicherstellt, dass der Schwimmerkörper 33 an die Öffnung 31 angepresst wird, wobei die Anpresskraft, das heisst der Auftrieb ausreicht, um einen einwandfreien Verschluss zu gewährleisten und gleichzeitig den Abfluss auch schon einer geringen Menge (d.h. bereits einer Flüssigkeitssäule von z.B. 10mm) Urin 35 auf dem Deckel 29 zu ermöglichen.

In der zweiten Ausgestaltung der Erfindung gemäss Figur 3 liegt der Ablaufstutzen 23 im Zentrum des Schwimmerraums 25, der in diesem Beispiel identisch mit dem Topf 17 ist. Der rotationssymmetrisch geformte Schwimmerkörper 33 weist einen u-förmigen Querschnitt auf und kann als Hohlkörper oder aus einem Material gefertigt sein, das eine geringere Dichte als Urin aufweist. Das obere Ende 23 des Ablaufstutzens 5 kommt von unten in die zylindrische Ausnehmung des Schwimmerkörpers 33 zu liegen. Die den Ablaufstutzen umfassende zylindrische Wand 34 des Schwimmerkörpers 33 dient als Tauchwand. Die oben liegende Fläche des Schwimmerkörpers 33 kann halbkugelförmig, ellipsen- oder kegelförmig (in gebrochenen Linien angedeutet) geformt sein, damit eine einwandfreie linienförmige Anlage an der Öffnung 31 und optimale Abdichtung gewährleistet werden kann.

In der dritten Ausgestaltung der Erfindung gemäss den Figuren 5 bis 8 tritt an die Stelle eines kugel- oder haubenförmigen Schwimmerkörpers 33 ein zylindrischer mit einem kugelabschnitt- oder kegelförmigen oberen Abschluss 41. Vorteilhafterweise besteht der Schwimmerkörper 33 aus zwei unterschiedlich grossen Zylindern, um im unteren Bereich möglichst viel Auftrieb zu erzeugen. Der obere zylindrische Bereich dient zugleich als Vertikalführung, seitlich geführt von an der Unterseite des Deckels 29 angebrachten Führungsabschnitten 43. Alternativ zu den Führungsabschnitten 43 könnten am Mantel des Schwimmerkörpers 33 Rippen 45 angebracht sein, welche als vertikale Führungen dienen. Wenn letztere schraubenlinienförmig verlaufen, in Figur 5 dargestellt, so dreht sich der Schwimmerkörper 33, wenn Flüssigkeit in grösserer Menge vorbeifliesst. Dadurch kann die Berührungs- und Dichtungsfläche zwischen dem Schwimmerkörper 33 und dem Rand der Öffnung 31 stets sauber gehalten werden.
Im Querschnitt gemäss Figur 6 ist ersichtlich, dass der Schwimmerraum 25 als ein exzentrisch zum Topf 17 angeordneter ebenfalls zylindrisch ausgeführter Raum ausgestaltet ist.

In den Figuren 5 bis 8 und 10 ist unterhalb des Schwimmerraums 25 ein seitlich offener Raum 47 dargestellt, in welchen von aussen eine Absenkvorrichtung zum Absenken des Schwimmerkörpers 33 eingesetzt werden kann, falls eine solche erwünscht ist. Die Absenkvorrichtung kann einen Elektromagnet oder einen Permanentmagnet 49 umfassen, wobei ersterer durch einen Kondensor und/oder eine Batterie 55 aktivierbar ist. Die Batterie 55 kann durch eine Solarzelle 59 gespeist werden, welche oben am Urinal 1 angebracht ist (Fig. 9 und 10) und von Tages- oder Kunstlicht beleuchtet wird. Alternativ können auch andere Energiequellen oder eine manuelle Betätigung zum Senken und Heben eingesetzt werden. Das Öffnen des Durchgangs zum Abführen des Urins kann während der Benutzung des Urinals ein- oder mehrmals erfolgen.

Bei der Verwendung eines Permanentmagneten 49 (Fig. 10) wird letzterer von einem Linearantrieb 57 periodisch in den Bereich unterhalb des Schwimmerkörpers 33 vor- und wieder zurückgeführt. Alternativ kann der Magnet 49 auch vertikal verschiebbar angeordnet sein. Um ein sicheres Absenken des Schwimmerkörpers 33 zu erreichen, ist an dessen Boden Weicheisen oder ein magnetisches Element 61, z.B. ein Weicheisenplättchen oder ein Permanentmagnet, eingesetzt. Vorzugsweise liegt das Element 61 ausserhalb des Schwimmerkörpers 33 und möglichst nahe am Magnet 49. Bei Verwendung eines Elektromagneten kann dieser auch fest angeordnet sein.

Der Schwimmkörper 33 könnte auch mit einer manuell bedienbaren Vorrichtung absenkbar sein.

In der Figur 10 ist zudem eine alternative Flüssigkeitsabführung innerhalb des Topfs 17 dargestellt. Der Ablaufstutzen 23 erstreckt sich nur über eine geringe Höhe und verlässt den Topf 17 seitlich.

In der Ausgestaltung der Erfindung gemäss Figur 14 ist der Geruchsverschluss aus Elementen mit ausschliesslich zylindermantelförmigen Wänden hergestellt. In der ebenfalls zylindermantelförmigen Ausnehmung 11, welche Teil des Urinals 1 oder des Ablaufstutzens 5 sein kann, ist der den Geruchsverschluss aufnehmende Topf 17 eingesetzt. Dieser ist unten geschlossen und weist an seinem oberen Rand mindestens eine Überlauföffnung 28 auf, durch welche der Urin 35 aus dem Behälterraum 25 in die Ausnehmung 11 und von dort zum Auslaufstutzen 5 gelangen kann. An der Unterseite des Deckels 29 ist ein zylindrischer Wandteil 30 befestigt, welcher als Tauchwand dient und sich bis in die Nähe des Bodens 21 des Topfes 17 erstreckt und den Behälterraum 25 trennt. Der Wandteil 30 kann ein selbständiges Element sein oder ein Teil des Deckels 29 bilden. Der Deckel 29 und der Topf 17 sind vorzugsweise fest miteinander verbunden und als Einheit in die Ausnehmung 11 einsetzbar. Im Topf 17 ist der in dieser Ausführungsform birnenförmige Schwimmerkörper 33 lose eingelegt. In dem von aussen zugänglichen Raum 47 kann die Absenkvorrichtung, z.B. ein Permanent- oder Elektromagnet 49 (vgl. auch Figur 10) von der Seite oder vorzugsweise in vertikaler Richtung von unten ein- und ausgefahren werden.

In der weiteren Ausgestaltung der Erfindung gemäss Figur 11 ist der Schwimmerkörper 33 kugelförmig und liegt auf der Öffnung 31 auf dem Deckel 29 auf. Entlang der Öffnung 31 im Deckel 29 kann eine Dichtung 32 angespritzt oder eingelegt sein.

Ein alternativer Schwimmerkörper 33 ist in Figur 12 dargestellt. Dieser hat die Gestalt eines Kegels, dessen Spitze durch die Öffnung 31 hindurch in den Topf 17 geführt ist und mindestens teilweise in den Urin 35 eintauchen kann. In beiden Ausführungsbeispielen (Figuren 11 und 12) wird der Schwimmerkörper 33 vom sich über dem Deckel 29 sammelnden Urin angehoben, so dass letzterer durch den dadurch entstehenden Spalt entlang des Schwimmerkörpers in den Behälter 25 gelangen kann.

In einer weiteren vorteilhaften Ausgestaltung der Erfindung gemäss Figur 13 ist der Schwimmerkörper 33 kegelstumpfförmig gestaltet und weist an seinem oberen Ende eine asymmetrisch angeordnete Platte 34 auf, welche bewirkt, dass bei steigendem Urinspiegel der Schwimmerkörper 33 einseitig angehoben wird, wodurch sich ein nicht parallel verlaufender Spalt entlang der öffnung 31 ergibt und so eine Entlüftung des darunter liegenden Raumes während des Abfliessens des Urins 35 ermöglicht. Am Mantel des Schwimmerkörpers 33 können zusätzlich Rillen 65 vorgesehen sein, welche nach dem Anheben des Schwimmerkörpers 33 über den Öffnungsquerschnitt im Deckel 29 hinausragen und den Abfluss erleichtern (nur in Figur 12 eingezeichnet).

Über dem Deckel 29 kann bei allen Ausführungen vorzugsweise ein Schutzgitter 63 liegen, welches den Schwimmerkörper 33 überspannt und diesen vor unbefugtem Zugriff schützt.

Der Topf 17 lässt sich selbstverständlich auch in Urinalen 1 einsetzen, die nicht als Einzelurinale an der Wand befestigt sind, sondern am Boden stehen oder als Rinne gestaltet sind, deren tiefster Punkt in, über oder unter der Ebene des Bodens liegt (keine Abb.).

## Patentansprüche

1. Geruchsverschluss für ein Urinal (1), umfassend einen austauschbaren Topf (17) zum Einsetzen in das Urinal (1), einen Deckel (29) zum Überdecken des Topfs (17), wobei der Deckel (29) eine Öffnung (31) zum Einleiten von Urin (35) in den Topf (17) aufweist, eine in den Topf (17) ragende Tauchwand (18,30,34) zum Zurückhalten von Kanalgeruch aus der Ablaufleitung (5) und eine auf dem im Topf (17) zum Sammeln bestimmten Urin (35) schwimmende Geruchssperre, **dadurch gekennzeichnet, dass** die Geruchssperre als ein die Öffnung (31) im Deckel (29) zu verschliessen bestimmter Schwimmkörper (33) ausgebildet ist.

2. Geruchsverschluss nach Anspruch 1, **dadurch gekennzeichnet, dass** der Schwimmerkörper (33) als Hohl- oder Vollkörper ausgebildet ist und unterhalb oder oberhalb des Deckels (29) angeordnet ist.

3. Geruchsverschluss nach Anspruch 1, **dadurch gekennzeichnet, dass** der Schwimmerkörper (33) unterhalb des Deckels (29) im Schwimmerbehälter (25) eingesetzt und die über dem Urin (35) und aus diesem herauszuragen bestimmte Oberfläche des Schwimmerkörpers (33) kegel-, kugel- oder kugelabschnittförmig und zur Anlage am Rand der Öffnung (31) im Deckel (29) ausgebildet ist.

4. Geruchsverschluss nach Anspruch 3, **dadurch gekennzeichnet, dass** der Schwimmerkörper (33) eine kugel- oder birnenförmige Gestalt aufweist oder dass der Querschnitt des Schwimmerkörpers (33) u-förmig ist.

5. Geruchsverschluss nach Anspruch 2, **dadurch gekennzeichnet, dass** der Schwimmerkörper (33) auf dem Deckel (29) aufliegt und die Öffnung (31) von oben verschliesst und der untere Teil des Schwimmerkörpers (33) durch die Öffnung (31) hindurch in den Topf (17) hineinragt.

6. Geruchsverschluss nach Anspruch 4, **dadurch gekennzeichnet, dass** die zylindrische Wand (34) des u-förmigen Schwimmers (33) den oberen Teil (23) der Ablaufleitung (5) umschliesst und als Tauchwand fungiert.

7. Geruchsverschluss nach einem der Ansprüche 1 bis 6, **dadurch gekennzeichnet, dass** der Deckel (29) kegelstumpfförmig ist und die Öffnung (31) im stumpfförmigen Ende angeordnet ist.

8. Urinal mit einem Geruchsverschluss nach einem der Ansprüche 1 bis 7, **dadurch gekennzeichnet, dass** im Schwimmerkörper (33) ein Magnet- oder Weicheisenkörper (61) ein- oder aufgesetzt ist und dass unterhalb des Bodens des Schwimmerbehälters (25) ein Magnet (49) angeordnet ist oder dass der Schwimmerkörper (33) mechanisch absenkbar ist.

9. Urinal nach Anspruch 8, **dadurch gekennzeichnet, dass** der Magnet als Elektromagnet (49) ausgebildet und während und nach der Benutzung ein- oder mehrmals elektrisch aktivierbar ist oder als ein elektrisch horizontal oder vertikal verschiebbarer Permanentmagnet (61) ausgebildet ist.

10. Urinal nach Anspruch 9, **dadurch gekennzeichnet, dass** der Elektromagnet (49) von einer Solarzelle (59) oder einer anderen Energiequelle gespeist wird.

## Claims

1. Stench trap for a urinal (1), comprising an exchangeable container (17) for insertion into the urinal (1), a cover (29) for covering the container (17), the cover (29) having an opening (31) for the introduction of urine (35) into the container (17), a baffle (18, 30, 34) projecting into the container (17) for holding back stench from the outlet pipe (5) and a stench inhibiting means floating on the urine (35) in the container (17) intended for collecting said stench, **characterised in that** the stench inhibiting means is in the form of a floating body (33), intended for closing the opening (31) in the cover (29).

2. Stench trap according to claim 1, **characterised in that** the floating body (33) is in the form of a hollow or a solid body and is disposed beneath or above the cover (29).

3. Stench trap according to claim 1, **characterised in that** the floating body (33) is inserted beneath the cover (29) in the flushing tank (25) and the surface of the floating body (33) intended for projecting above and out of the urine (35) is cone-shaped, ball-shaped or cup-shaped and is configured for abutting the edge of the opening (31) in the cover (29).

4. Stench trap according to claim 3, **characterised in that** the floating body (33) has a ball-shaped or pear-shaped form or **in that** the cross-section of the floating body (33) is U-shaped.

5. Stench trap according to claim 2, **characterised in that** the floating body (33) rests on the cover (29) and the opening (31) closes from above and the lower part of the floating body (33) projects right through the opening (31) into the container (17).

6. Stench trap according to claim 4, **characterised in that** the cylindrical wall (34) of the U-shaped floating body (33) surrounds the upper part (23) of the outlet pipe (5) and functions as a baffle wall.

7. Stench trap according to one of claims 1 to 6, **characterised in that** the cover (29) is in the form of a truncated cone and the opening (31) is disposed in the truncated end.

8. Urinal having a stench trap according to one of claims 1 to 7, **characterised in that** a magnet body or a soft-iron body (51) is inserted or placed in the floating body (33) and **in that** a magnet (49) is disposed beneath the base of the flushing tank (25) or **in that** the floating body (33) is mechanically lowerable.

9. Urinal according to claim 8, **characterised in that** the magnet is in the form of an electromagnet (49) and is electrically actuatable one or more times during and after use, or is in the form of a permanent magnet (51), which is displaceably electrically in a horizontal or vertical manner.

10. Urinal according to claim 9, **characterised in that** the electromagnet (49) is supplied by a solar cell (59) or another energy source.

## Revendications

1. Siphon pour un urinoir (1), qui comprend une cuve (17) remplaçable destinée à être insérée dans l'urinoir (1), un couvercle (29) destiné à recouvrir la cuve (17), le couvercle (29) présentant une ouverture (31) pour que l'urine (35) pénètre dans la cuve (17), une paroi plongeuse (18, 30, 34) qui dépasse dans la cuve (17) et qui sert à empêcher l'odeur de conduite de sortir de la conduite d'évacuation (5) et une barrière d'odeur qui flotte sur l'urine (35) destinée à être collectée dans la cuve (17), **caractérisé en ce que** la barrière d'odeur est conçue en tant que corps flottant (33) destiné à fermer l'ouverture (31) dans le couvercle (29).

2. Siphon selon la revendication 1, **caractérisé en ce que** le corps flottant (33) est conçu sous forme de corps creux ou plein et est disposé au-dessous ou au-dessus du couvercle (29).

3. Siphon selon la revendication 1, **caractérisé en ce que** le corps flottant (33) est inséré au-dessous du couvercle (29) dans le récipient du flotteur (25) et la surface du corps flottant (33), située au-dessus de l'urine (35) et destinée à dépasser de celle-ci, a une forme de cône, de sphère ou de segment sphérique et est conçue pour s'appuyer sur le bord de l'ouverture (31) dans le couvercle (29).

4. Siphon selon la revendication 3, **caractérisé en ce que** le corps flottant (33) présente une structure sphérique ou piriforme ou que la section transversale du corps flottant (33) a une forme en U.

5. Siphon selon la revendication 2, **caractérisé en ce que** le corps flottant (33) repose sur le couvercle (29) et ferme l'ouverture (31) vers le haut et la partie inférieure du corps flottant (33) pénètre dans la cuve (17) par l'ouverture (31).

6. Siphon selon la revendication 4, **caractérisé en ce que** la paroi (34) cylindrique du flotteur (33) en U entoure la partie supérieure (23) de la conduite d'évacuation (5) et fait fonction de paroi plongeuse.

7. Siphon selon l'une des revendications 1 à 6, **caractérisé en ce que** le couvercle (29) est tronconique et l'ouverture (31) est disposée dans l'extrémité tronconique.

8. Urinoir comportant un siphon selon l'une des revendications 1 à 7, **caractérisé en ce qu'**un corps d'aimant ou de fer doux (61) est inséré ou posé dans le corps flottant (33) et qu'un aimant (49) est disposé au-dessous du fond du récipient du flotteur (25) ou que le corps flottant (33) peut être abaissé mécaniquement.

9. Urinoir selon la revendication 8, **caractérisé en ce que** l'aimant est conçu sous forme d'électroaimant (49) et peut être électriquement activé une ou plusieurs fois pendant et après l'utilisation ou est conçu sous forme d'aimant permanent (61) qui peut se déplacer électriquement à l'horizontale et à la verticale.

10. Urinoir selon la revendication 9, **caractérisé en ce que** l'électroaimant (49) est alimenté par une pile solaire (59) ou par une autre source d'énergie.
